# EUROPÄISCHE PATENTSCHRIFT

(11) **EP 0 769 604 B1**
(45) Veröffentlichungstag und Bekanntmachung des Hinweises auf die Patenterteilung: **27.06.2001**
(21) Anmeldenummer: 96114607.3
(22) Anmeldetag: 12.09.1996
(51) Int. Cl.: E06B 3/22, E06B 5/11, E06B 7/23

(54) **Kunststoffhohlprofil für ein Fenster oder eine Tür**
Plastic hollow section member for doors or windows
Profilé creux en matière plastique pour portes ou fenêtres

(30) Priorität: 17.10.1995 DE 29516466 U
(43) Veröffentlichungstag der Anmeldung: 23.04.1997
(73) Patentinhaber: Veka AG, 48324 Sendenhorst (DE)
(72) Erfinder: Rost, Hans-Lothar, 48324 Sendenhorst (DE)
(74) Vertreter: Strauss, Hans-Jochen, Dipl.-Phys., Dr.

(56) Entgegenhaltungen:
- WO-A-82/04460
- DE-A- 2 628 036
- DE-A- 3 604 433
- DE-A- 4 410 348
- FR-A- 2 431 596
- FR-A- 2 598 743
- US-A- 2 960 733

## Beschreibung

Die Erfindung betrifft ein Fenster oder eine Tür, bestehend aus einem Kunststoffrahmenprofil mit Blendrahmen in dem ein Fenster- oder Türflügelrahmen aus Kunststoffhohlprofil schwenkbar und/oder kippbar angeordnet ist, wobei der zur Außenseite angeformt angeordnete Blendrahmen am Rahmenprofil im geschlossenen Zustand des Fensters oder der Tür eine am Fenster- oder Türflügelrahmen angeformte Nase hintergreift.

Bei den aus dem Stand der Technik bekannten Fenster- bzw. Türkonstruktionen, die entweder nach innen oder außen zu öffnen sind, befinden sich sogenannte Blendrahmen, entweder an dem Rahmenprofil oder an dem Flügelprofilrahmen, zur überlappenden Überdeckung im geschlossenen Zustand. Der Blendrahmen überdeckt den Spalt zwischen dem Rahmenprofil und dem Flügelrahmen, infolge dessen wird eine dichtende umlaufende Verbindung zwischen dem Rahmenprofil und dem Flügelrahmenprofil bei geschlossenem Fenster oder der Tür hergestellt. Dabei liegt insbesondere bei einem Fenster oder einer Tür, die nach innen hin geöffnet werden kann, der Blendrahmen des Rahmenprofils auf dem Fenster- oder Türflügelrahmenprofil außen auf.

Bei diesem nach dem Stand der Technik bekannten Kunststoffrahmenprofilen ergibt sich das Problem, dass derartig ausgebildete Kunststoffrahmenprofile hinsichtlich der Sicherheit Mängel dahingehend aufweisen, dass mit einem Hebelwerkzeug unter den Blendrahmen leicht eingegriffen werden kann, um auf diese Weise in den Spaltraum zwischen dem Rahmenprofil und dem Flügelrahmenprofil zu gelangen. Dies bedingt auch aufgrund des flexiblen Kunststoffmaterials. Ist das Hebelwerkzeug bis in den Spalt vorgedrungen, kann es dort aufgrund des verlängerten Hebelarmes im Fenster- oder Türbereich kraftstärkend eingesetzt werden, um auf diese Weise den Fenster- oder Türflügelrahmen nach innen hin aus den Schließblechverankerungen herauszubrechen.

So ist beispielsweise aus der FR-A-2 598 743 eine Fenster- oder Türeinfassung bekannt, bei der zur Außenseite angeordnete Blendrahmen am Rahmenprofil im geschlossenen Zustand des Fensters oder der Tür eine am Fenster- oder Türflügelrahmen angeformte Nase hintergreift. Auch diese Ausführungsform lässt es zu, dass mit einem Hebelwerkzeug unter den Blendrahmen eingegriffen werden kann, um in den Spaltraum zwischen dem Rahmenprofil und dem Flügelrahmenprofil zu gelangen.

Es ist daher die Aufgabe der Erfindung vor dem aufgezeigten Stand der Technik hier ein Fenster oder eine Tür bestehend aus Kunststoffhohlprofilen derart weiterzubilden, welche eine wesentlich höhere Einbruchssicherheit gewährleistet.

Diese Aufgabe wird erfindungsgemäß dadurch gelöst, dass der Blendrahmen und die Nase als Kammern ausgebildet sind, in denen jeweils Armierungen eingelassen sind. Aufgrund dieser labyrinthartigen Formgestaltung am überlappenden Randbereich von Blendrahmen und Flügelrahmen, wird in vorteilhafter Weise erreicht, dass insbesondere das Eindringen am gesamten umlaufenden Kunststoffprofil mit einem Werkzeug erschwert bzw. unmöglich gemacht wird. Die quasi verzahnende Formschlussverbindung zwischen Rahmenprofil und Flügelrahmen bildet somit eine zusätzliche Verriegelung zwischen den Rahmenelementen von Kunststoffprofil-Fenstern oder Türen. Es ist daher nicht mehr möglich den Blendrahmen am Rahmenprofil in einfacher Weise abzuhebeln, da die verriegelnde Nase des Türflügelrahmens den Zugangsweg für ein anzusetzendes Hebelwerkzeug sperrt. Hierzu sind der Blendrahmen und die Nase als Kammern ausgebildet, in denen Armierungen eingelassen sind, so dass die Kunststoffprofilwände verstärkend ausgebildet sind, wodurch ein Eindringen mittels eines Werkzeuges zudem erschwert wird.

Hierzu weist die Nase einen Flankenbereich auf, der parallel zu einem eingeformten Bereich am Blendrahmen verläuft. Dabei wird ein Flächenbereich geschaffen, der insbesondere nach außen hin gerichtet ist, und somit einen versperrten Weg zum Eindringen mit einem Werkzeug schafft. Dabei ist in zweckmäßiger Weise der eingeformte Bereich am Blendrahmen U-förmig mit nach außen geweiteten Schenkeln ausgebildet. Die Einformung am Blendrahmen umgreift daher mit einem der nach außen stehenden aufgeweiteten Schenkeln die Nase derart, so dass der Schenkel, wie bereits schon erwähnt, parallel zu einem Flankenbereich der Nase verläuft.

In vorteilhafter Weiterbildung der Erfindung liegt die freikragende Stirnkante des Blendrahmens auf dem Flügelrahmen auf. Zur dichtenden Verbindung zwischen der Flügel rahmenebene mit dem Blendrahmen ist in der Stirnkante des Blendrahmens eine Nute eingelassen, in der eine Lippendichtung angeordnet ist, diese Lippendichtung legt sich dichtend auf die Flügel rahmenebene. Zur Verringerung des Dichtungsspaltes, damit ein Eindringen mit einem Werkzeug gänzlich unmöglich wird, kann die Lippendichtung in eine vorgesehene Mulde oder Nut im Fenster- oder Türflügelrahmen eingreifen. so dass der Blendrahmen sich quasi auf den Flügelrahmen legt.

Nach einer weiteren Ausführungsform der Erfindung weist der Fenster- oder Türflügelrahmen eine U-förmig ausgebildete Nut auf, in die sich die angeformte Nase des Blendrahmens im geschlossenen Zustand des Fensters oder der Tür einfügt. Die weiterbildende Ausführungsform weist insbesondere eine umlaufende Nut an dem Flügelrahmen auf. In diese Nut fügt sich die Nase wie ein Riegel im geschlossenen Zustand ein, so dass eine formschlüssige Verbindung zwischen Blendrahmen und Flügelrahmen hergestellt wird. Dabei ist die Nut in der nach außen weisenden Kammerwandung des Fenster- oder Türflügelrahmenprofils U-förmig eingeformt, wobei die Schenkel der U-förmig ausgebildeten Nut gradlinig oder gebogen ausgebildet sein können.

Ein Ausführungsbeispiel der Erfindung wird anhand der nachstehenden Figuren 1 und 2 näher erläutert; dabei zeigen:
- Figur 1 :: Eine teilweise geschnittene Draufsicht auf ein Kunststoffhohlprofil für ein Fenster oder eine Tür bestehend aus einem Rahmenprofil und einem Flügelrahmenprofil;
- Figur 2 :: Eine weitere Ausführungsform gemäß der Figur 1 ebenfalls dargestellt als teilweise geschnittene Draufsicht.

Die Figur 1 zeigt ein Kunststoffhohlprofil für ein Fenster oder eine Tür, welches aus einem Rahmenprofil 1 mit einem Blendrahmen 2 besteht, in dem ein Fenster- oder Türflügelrahmen 3 schwenkbar und/oder kippbar angeordnet ist. Das Rahmenprofil 1 ist dabei in einer nicht näher dargestellten Mauerwerksöffnung angeordnet. In dem Flügelrahmen 3 befindet sich zwischen zwei Dichtungsblenden 4.1 und 4.2 eine teilweise geschnittene Glas- oder Thermopane-Scheibe 5. Rahmenprofil 1 und Flügelrahmen 3 bestehen aus mit Kammern 6 versehenen Kunststoffhohlprofilen, in denen rechteckige oder aber auch C-förmige Armierungen 7 angeordnet sein können. An dem Fenster- oder Türflügelrahmen 3 ist eine Blendkante 8 als Kammer angeordnet, die mit einer Dichtung 9 versehen ist und sich innenseitig an das Rahmenprofil 1 im geschlossenen Zustand anlegt.

Erfindungsgemäß hintergreift der zur Außenseite angeordnete Blendrahmen 2 am Rahmenprofil 1 im geschlossenen Zustand des Fensters oder der Tür eine am Fenster- oder Türflügelrahmen 3 angeformte Nase 10. Die Nase 10 weist einen Flankenbereich 11 auf, der parallel zu einem eingeformten Bereich 12 am Blendrahmen 2 verläuft. Aufgrund dieser labyrinthartigen Einschließung wird erreicht, dass mittels eines nicht näher dargestellten Werkzeuges das Eindringen wesentlich erschwert bzw. unmöglich gemacht wird, um beispielsweise das Fenster oder die Tür aufzuhebeln. Der eingeformte Bereich 12 am Blendrahmen 2 ist aus U-förmig mit nach außen geweiteten Schenkeln 13.1 und 13.2 gebildet. Wie aus der Figur 1 zu erkennen, liegt die freikragende Stirnkante des Blendrahmens 1 auf dem Flügelrahmen 3 auf. In der Stirnkante des Blendrahmens 2 ist eine Nut 14 eingelassen, in der eine Lippendichtung 15 angeordnet ist. Wie aus der geschnittenen Teilansicht zu erkennen, sind auch der Blendrahmen 2 und die Nase 10 als Kammern ausgebildet und mit Armierungen 7 zur Versteifung versehen.

Nach einer weiteren Ausführungsform der Erfindung, dargestellt in der Figur 2, weist der Fenster- oder Türflügelrahmen 3 eine U-förmig ausgebildete Nut 16 auf, in die sich die angeformte Nase 17 des Blendrahmens 2 im geschlossenen Zustand des Fensters oder der Tür einfügt. In diese Nut 16 fügt sich die Nase 17 wie ein Riegel im geschlossenen Zustand ein, so dass eine formschlüssige Verbindung zwischen Blendrahmen 2 und Flügelrahmen 3 hergestellt wird. Dabei ist die Nut 16 in der nach außen weisenden Kammerwandung 18 des Fenster- oder Türflügelrahmenprofils 3 U-förmig eingeformt, wobei die Schenkel 19.1 und 19.2 der U-förmig ausgebildeten Nut 16 gradlinig oder gebogen ausgebildet sein können. Wie insbesondere in der Figur 2 angedeutet, sind in den Kammerwandungen von Rahmen 1 und Flügel 3 Bohrungen 20 angeordnet, die eine indirekte Belüftungszirkulation nach außen zwischen dem Rahmenprofil 1 und dem Fenster- oder Türflügelrahmenprofil 3 zulassen.

## Patentansprüche

1. Fenster oder Tür, bestehend aus einem Kunststoffrahmenprofil mit Blendrahmen in dem ein Fenster- oder Türflügelrahmen aus Kunststoffhohlprofil schwenkbar und oder kippbar angeordnet ist, wobei der zur Außenseite angeordnete Blendrahmen am Rahmenprofil im geschlossenen Zustand des Fensters oder der Tür eine am Fenster- oder Türflügelrahmen angeformte Nase hintergreift, **dadurch gekennzeichnet,** dass der Blendrahmen (2) und die Nase (10) als Kammern (6) ausgebildet sind, in denen jeweils Armierungen (7) eingelassen sind.

2. Fenster oder Tür nach Anspruch 1, **dadurch gekennzeichnet,** dass die Nase (10) einen Flankenbereich (11) aufweist, der parallel zu einem eingeformten Bereich (12) am Blendrahmen (2) verläuft.

3. Fenster oder Tür nach Anspruch 2, **dadurch gekennzeichnet,** dass der eingeformte Bereich (12) am Blendrahmen (2) U-förmig mit nach außen geweiteten Schenkeln (13.1) und (13.2) ausgebildet ist.

4. Fenster oder Tür nach Anspruch 3, **dadurch gekennzeichnet,** dass die freikragende Stirnkante des Blendrahmens (2) auf dem Flügelrahmen (3) aufliegt.

5. Fenster oder Tür nach Anspruch 4, **dadurch gekennzeichnet,** dass in der Stirnkante eine Nut (14) eingelassen ist, in der eine Lippendichtung (15) angeordnet ist.

6. Fenster oder Tür nach Anspruch 5, **dadurch gekennzeichnet,** dass die Lippendichtung (15) in eine Mulde oder Nut im Fenster- oder Türflügelrahmen (3) greift.

7. Fenster oder Tür nach den Ansprüchen 1 bis 6, **dadurch gekennzeichnet,** dass der Fenster- oder Türflügelrahmen (3) eine U-förmig ausgebildete Nut (16) aufweist, in die sich die angeformte Nase (17) des Blendrahmens (2) im geschlossenen Zustand des Fensters oder der Tür einfügt.

8. Fensten oder Tür nach Anspruch 7, **dadurch gekennzeichnet,** dass die U-förmige Nut (16) in der nach außen weisenden Kammerwandung (18) des Fenster- oder Türflügelrahmenprofils (3) eingeformt ist.

9. Fenster oder Tür nach den Ansprüchen 7 und 8, **dadurch gekennzeichnet,** dass die Schenkel (19.1) und (19.2) der U-förmig ausgebildeten Nut (16) gradlinig oder gebogen ausgebildet sind.

## Claims

1. Window or door, consisting of a plastic frame section member with masking frame in which a window or door leaf frame made of plastic hollow section members is pivotably or tiltably located, the masking frame externally located on the frame section member engaging when the window or door is closed with a projection moulded on the window or door leaf frame, characterised in that the masking frame (2) and the projection (10) form compartments (6), in each of which reinforcements (7) are fitted.

2. Window or door as claimed in Claim 1, characterised in that the projection (10) has a flank region (11) which runs parallel to a moulded-in region (12) on the masking frame (2).

3. Window or door as claimed in Claim 2, characterised in that the moulded-in region (12) on the masking frame (2) is in the shape of a U with outwardly widened legs (13.1 and 13.2).

4. Window or door as claimed in Claim 3, characterised in that the projecting front edge of the masking frame (2) abuts against the leaf frame (3).

5. Window or door as claimed in Claim 4, characterised in that a groove (14) having a lip seal (15) provided therein is incorporated in the front edge.

6. Window or door as claimed in Claim 5, characterised in that the lip seal (15) engages in a depression or groove in the window or door leaf frame (3).

7. Window or door as claimed in Claims 1 to 6, characterised in that the window or door leaf frame (3) has a U-shaped groove (16) with which the moulded-on projection (17) of the masking frame (2) engages when the window or the door is closed.

8. Window or door as claimed in Claim 7, characterised in that the U-shaped groove (16) is moulded into the outward-facing compartment wall (18) of the window or door leaf frame section member (3).

9. Window or door as claimed in Claims 7 and 8, characterised in that the legs (19.1 and 19.2) of the U-shaped groove (16) are rectilinear or curved in shape.

## Revendications

1. Fenêtre ou porte composée d'un profilé de châssis en matière plastique muni d'une bande dormante et dans lequel un châssis mobile de fenêtre ou de porte réalisé en profilé creux en matière plastique est monté pivotant ou basculant, et où, dans l'état fermé de la fenêtre ou de la porte, la bande dormante prévue sur le côté extérieur sur le profilé de châssis est engagée derrière un nez formé sur le châssis mobile de la fenêtre ou de la porte, caractérisée en ce que la bande dormante (2) et le nez (10) sont réalisés sous forme de chambres (6) dans lesquelles sont insérés des renforcements (7).

2. Fenêtre ou porte selon la revendication 1, caractérisée en ce que le nez (10) présente une région de nervure (11) qui s'étend parallèlement à une région (12) formée en creux dans la bande dormante (2).

3. Fenêtre ou porte selon la revendication 2, caractérisée en ce que la région (12) formée en creux dans la bande dormante (2) est réalisée en forme de U, avec des branches (13.1) et (13.2) qui s'évasent vers l'extérieur.

4. Fenêtre ou porte selon la revendication 2, caractérisée en ce que le bord frontal en porte-à-faux de la bande dormante (2) s'appuie sur le châssis mobile (3).

5. Fenêtre ou porte selon la revendication 4, caractérisée en ce que, dans le bord frontal, est ménagée une rainure (14) dans laquelle est disposé un joint à lèvre (15).

6. Fenêtre ou porte selon la revendication 5, caractérisée en ce que le joint à lèvre (15) s'engage dans une gouttière ou rainure du châssis mobile (3) de la fenêtre ou porte.

7. Fenêtre ou porte selon les revendications 1 à 6, caractérisée en ce que le châssis mobile (3) de la fenêtre ou porte présente une rainure (16) en forme de U dans laquelle le nez (17) formé en relief sur la bande dormante (2) est engagé dans l'état fermé de la fenêtre ou de la porte.

8. Fenêtre ou porte selon la revendication 7, caractérisée en ce que la rainure (16) en forme de U est formée en creux dans la paroi de chambre (18) dirigée vers l'extérieur du profilé (3) du châssis mobile de la fenêtre ou porte.

9. Fenêtre ou porte selon les revendications 7 et 8, caractérisée en ce que les branches (19.1) et (19.2) de la rainure (16) en forme de U sont droites ou courbes.
